# FASCICULE DE BREVET EUROPEEN

(11) **EP 2 120 627 B1**
(45) Date de publication et mention de la délivrance du brevet: **14.07.2010**
(21) Numéro de dépôt: 07788468.2
(22) Date de dépôt: 17.08.2007
(51) Int. Cl.: A44C 5/24

(54) **FERMOIR DE BRACELET AVEC DISPOSITIF DE REGLAGE DE LONGUEUR**
ARMBANDSCHLIESSE MIT LÄNGENVERSTELLVORRICHTUNG
BRACELET CLASP WITH LENGTH ADJUSTMENT DEVICE

(30) Priorité: 01.12.2006 CH 19612006
(43) Date de publication de la demande: 25.11.2009
(73) Titulaire: LVMH Swiss Manufactures SA, 2300 La Chaux-de-Fonds (CH)
(72) Inventeur: ROBERT, Christophe, 2400 Le Locle (CH); GORGULU, Murat, 25500 Morteau (FR)
(74) Mandataire: P&TS Patents & Technology Surveys SA
(86) Numéro de dépôt international: PCT/EP2007/058548
(87) Numéro de publication internationale: WO 2008/064931

(56) Documents cités:
- EP-A- 1 654 950
- AT-B- 360 258
- US-A1- 2005 237 864

## Description

### Domaine technique

La présente invention concerne un fermoir de bracelet, notamment un fermoir à boucle dépliante pour bracelet de montre.

### Etat de la technique

On connaît dans l'art antérieur desfermoirsde bracelet à boude déployante permettant d'enfiler facilement la montre lorsque la boude est déployée puisde serrer suffisamment le poignet en position fermée. De tels fermoirs sont notamment souvent utilisés en combinaison avec des bracelets formés de rangées de maillons métalliques Le réglage de la longueur du bracelet se fait en bijouterie en supprimant des rangées de maillon du bracelet, de manière à l'adapter au poignet.

Le réglage se fait donc par pas correspondant à une longueur de maillon. Un réglage précis dans le casde grands maillons n'est donc pas possible. Par ailleurs, une fois le réglage effectué, il est difficile de le modifier, par exemple pour augmenter le confort lorsd'un effort ou lorsque la montre doit être portée par-dessus un habit ou une combinaison.

On connaît par conséquent aussi dans l'art antérieur des dispositifs de réglage fin de la longueur du bracelet. CH669501 décrit un mécanisme à crans intégré au fermoir. Ce dispositif ne permet qu'un réglage par paliers correspondant à la distance entre deux crans, et nécessite d'ouvrir le fermoir pour effectuer le réglage. Il serait cependant souhaitable de pouvoir régler la longueur du bracelet avec le fermoir replié, de manière à sentir immédiatement l'effet de la modification.

AT360258 décrit un mécanisme de réglage de la longueur d'un bracelet à l'aide d'une molette dont l'actionnement produit l'enroulement des brins du bracelet autour de l'axe de rotation de la molette. Cet axe est perpendiculaire au plan du bracelet. Ce dispositif convient uniquement à des bracelets dont l'extrémité est suffisamment flexible pour s'enrouler autour d'un axe à l'intérieur du fermoir. La largeur du fermoir doit être importante pour loger le bracelet enroulé.

US2005/0237864 décrit un dispositif d'ajustement de la longueur d'un bracelet à l'aide d'une molette de réglage qui provoque le coulissement d'un brin sur des rails. Ce mécanisme de réglage n'est pas intégré dans un fermoir. L'axe de la molette est perpendiculaire au plan du bracelet. Cette solution nécessite également l'enroulement d'un brin autour de l'axe de la molette.

Des solutions similaires employant un brin enroulé autour de l'axe d'une molette à axe perpendiculaire au bracelet sont encore décrites dans DE267359, dans DE20020360 et dans FR427846.

US4977614 décrit un dispositif d'ajustement de la longueur d'un bracelet cranté à l'aide d'une roulette de réglage près du boîtier. L'axe de la roulette est parallèle au plan du bracelet. Cette solution nécessite un bracelet dont la surface supérieure est munie de crans.

EP1588642 décrit un fermoir de bracelet à boude déployante mettant en oeuvre une molette dont l'axe est encore une fois perpendiculaire au plan du bracelet. Une roue dentée est montée sur l'axe de la molette afin d'engrener deux crémaillères sous le couvercle du fermoir. Cette solution est complexe et nécessite un fermoir très large pour loger la roue dentée et les deux crémaillères sous le couvercle.

De manière générale, l'usage d'une molette avec un axe perpendiculaire au plan du bracelet est peu avantageux ; la molette doit en effet dépasser suffisamment en saillie au dessus du fermoir pour être manipulée aisément par sa périphérie. La molette ajoute donc une épaisseur importante au fermoir, ce qui est peu confortable lorsque le poignet est posé sur une table ou dans une manche d'habit par exemple.

### Bref résumé de l'invention

Un but de la présente invention est de proposer un fermoir de bracelet permettant un réglage fin de la longueur du bracelet et exempt des limitations des fermoirs connus.

Un autre but de l'invention est de proposer un fermoir simple de fabrication, fiable, facile à manipuler, et confortable au porter.

Un autre but est de permettre une plage de réglage suffisante, par exemple proche d'une demi-longueur de maillon.

Selon l'invention, ces buts sont atteints notamment au moyen d'un fermoir de bracelet destiné à assembler un premier et à un deuxième brin d'un bracelet pour ouvrir ou agrandir le bracelet, comprenant une tige filetée parallèle au plan du bracelet. La tige filetée est liée à un premier brin mobile du bracelet. Une molette dont la position longitudinale est fixe par rapport au deuxième brin du bracelet peut être tournée de façon à visser ou à dévisser la tige dans la molette ou dans le premier brin, de manière à déplacer le premier brin par rapport à la molette.

Cette solution présente notamment l'avantage par rapport à l'art antérieur de permettre un réglage en continu de la longueur du bracelet, sur une plage importante.

L'usage d'une molette avec un axe perpendiculaire au plan du bracelet permet en outre de réduire l'épaisseur de la portion proéminente ; la molette peut en effet être manipulée aisément par ses faces latérales même si la plus grande partie de la mollette est sous le couvercle.

### Brève description des figures

Des exemples de mise en oeuvre de l'invention sont indiqués dans la description illustrée par les figures annexées dans lesquelles:
La figure 1 est une vue en perspective d'un fermoir replié selon l'invention.
La figure 2 est une vue en perspective d'un fermoir ouvert selon l'invention, vu depuis le dessous, la molette étant à une première extrémité de la plage de réglage.
La figure 3 est une vue en perspective d'un fermoir ouvert selon l'invention, vu depuis le dessous, la molette étant à une seconde extrémité de la plage de réglage.
La figure 4 est une vue de dessous d'un fermoir replié selon l'invention.

### Exemple(s) de mode de réalisation de l'invention

Dans la suite du texte on fera référence au « plan du bracelet » comme étant le plan défini par les faces inférieures du bracelet, ou le plan sur lequel le bracelet ouvert pourrait être posé à plat avec le cadran de la montre vers le haut. La direction longitudinale du bracelet est définie dans le plan du bracelet comme la direction d'élongation maximale du bracelet. La direction transversale est perpendiculaire à la direction longitudinale dans le plan du bracelet ; il s'agit généralement de la direction des goupilles liant les maillons du bracelet entre eux. La face inférieure du bracelet ou du fermoir est la face dirigée vers le poignet lorsque le bracelet est porté ; la face extérieure est opposée à la face inférieure.

Le fermoir de bracelet illustré sur les figures 1 à 4 comporte un couvercle métallique 10 se refermant par-dessus des lames déployantes 5, 8. Dans cet exemple, le couvercle est formé à partir d'une plaque métallique d'épaisseur uniforme étampée puis pliée. Des couvercles usinés dans la masse sont aussi imaginables. Les lames déployantes illustrées comportent une lame centrale 5 qui vient se loger en position repliée dans un espace entre les deux bras d'un brancard 8. La lame 5 et le brancard 8 occupent une seule épaisseur en position repliée comme sur la figure 4. D'autres constructions de lames déployantes, y compris des fermoirs de type papillon, peuvent être utilisés dans le cadre de l'invention.

Le fermoir peut être verrouillé à l'aide d'un mécanisme à poussoirs 12 décrit dans la demande WO2006079605 au nom de la demanderesse. Les poussoirs 12 peuvent être repoussés contre l'action de ressorts non représentés pour déplacer des butées 14 en forme de champignon dans une direction transversale. Dans la position de repos illustrée sur la figure 4, les butées 14 sont repoussées par les ressorts vers l'extérieur de chaque côté du fermoir, de manière à empêcher le déploiement des branches du brancard 8 dont le bord des décrochements 15 est retenu par la tête des butées 15. Pour ouvrir le fermoir, il est nécessaire d'appuyer sur les poussoirs 12 afin de déplacer les deux butées 14 vers les ouvertures 16 sur le bord de la lame centrale 5, dont le diamètre est suffisant pour le passage des têtes de butée et le déploiement des lames.

La lame centrale 5 est liée de manière articulée au couvercle 10 par l'intermédiaire d'un axe 13. Le brancard 8 est également lié de manière articulée à un deuxième brin du bracelet 3 ou à une pièce de liaison avec ce deuxième brin.

Le premier brin du bracelet 2 est lié au fermoir par un mécanisme lui permettant de coulisser longitudinalement de manière à ajuster la longueur du bracelet. Selon l'invention, ce mécanisme comporte un molette 18 montée sur une tige filetée 20. Il suffit qu'au moins une portion des faces externes de la tige 20 soit filetée. L'axe de la molette et de la tige sont tous deux parallèles à l'axe longitudinal du bracelet. Une portion de la face latérale de la molette 18 traverse une fenêtre rectangulaire 24 sur la face supérieure 29 du couvercle 10, de manière à permettre une manipulation de la molette sans ouvrir le fermoir. Afin d'augmenter le confort, la molette dépasse de préférence de quelques millimètres au plus au dessus de la face 29. La plus grande partie du volume de la molette se trouve ainsi en permanence sous la surface du couvercle. Les faces latérales de la molette sont munies d'un profil rainuré et/ou nervuré 19 afin de faciliter sa préhension.

La tige filetée 12 et la molette 18 sont liées à la face interne du couvercle dans cet exemple par un arceau 22 visible en particulier sur la figure 3. L'arceau comporte deux flancs transversaux de parts et d'autre de la molette, qui sont traversés par la tige 20 avec un jeu suffisant pour lui permettre de pivoter et/ou de coulisser. Les deux flancs sont liés l'un à l'autre par des arches parallèles au couvercle et contre les quelles le brancard 8 vient s'appuyer en butée lorsque le fermoir est replié. On évite ainsi une pression des lames 5, 8 du fermoir contre la molette 18. D'autres éléments de butée équivalents peuvent être prévus pour limiter le course deslames5,8 contre la face interne du couvercle.

Dansune première variante de l'invention, la tige filetée 20 est engagée dansun trou taraudé non illustré à l'intérieur de la molette 18, de manière à ce que la rotation de la molette provoque le vissage ou dévissage de la tige dansla molette 18 et un déplacement axial de la tige qui entraîne le premier brin 2. Dansune variante, la tige filetée 20 est solidaire de la molette 18 et tourne avec elle ; l'autre extrémité de cette tige est engagée dans un trou taraudé dans le brin 2, qui se déplace longitudinalement lorsque la tige tourne avec la molette. Cette variante permet un assemblage plus facile du fermoir.

L'extrémité du brin 2 est guidée lors de son déplacement longitudinal par les faces internes du couvercle 10. Plus précisément, le brin est guidé latéralement entre les faces latérales 27, et en hauteur entre la face supérieure 29 et des portions repliées 28 définissant une amorce de face inférieure. Des vis ou des goupilles 26 traversent les faces latérales 27 du couvercle et viennent s'engager dans des ouvertures oblongues non illustrées sur chacune des deux faces latérales du brin 2, de manière à limiter la course du brin 2 et à éviter par exemple qu'il sorte complètement du couvercle. Deux postions longitudinales extrêmes sont illustrées sur les figures 2 et 3. Le maintien de la position longitudinale réglée est assuré par un coefficient de friction important de la tige filetée avec le taraudage correspondant dans la molette ou le brin. Des éléments de verrouillage additionnels y compris un bouton-poussoir, une vis ou n'importe quel organe approprié peuvent être prévus pour empêcher un déréglage accidentel de la position réglée. Dans une variante préférentielle, un joint annulaire non représenté sur les deux faces longitudinales de la molette 18 frotte contre lesdeux flancs transversaux de l'arceau 22 et éventuellement contre la tranche du couvercle pour augmenter le couple nécessaire à opérer la molette.

Dans la position repliée illustrée notamment sur la figure 4, les lames 5, 8 du fermoir dissimulent largement la tige et la portion de la molette sous le couvercle qui sont ainsi largement protégés des poussières, du sable et de la transpiration.

### Numéros de référence employés sur les figures

- 1: Fermoir
- 2: Premier brin du bracelet
- 3: Deuxième brin du bracelet
- 5: Lames déployantes: lame centrale
- 8: Lame déployante: brancard
- 10: Couvercle
- 12: Bouton-poussoir
- 13: Axe de fixation du brin 5 au couvercle
- 14: Butée mobile
- 15: Ouvertures dans le brancard
- 16: Ouvertures dans le brin central
- 18: Molette
- 19: Profil rainuré de la molette
- 20: Tige filetée
- 22: Arceau
- 24: Fenêtre à travers le couvercle
- 26: Tige de guidage du premier brin
- 27: Faces latérales du couvercle
- 28: Portionsde guidage sous le couvercle
- 29: Face supérieure du couvercle

## Revendications

1. Fermoir de bracelet (1) muni d'un couvercle (10) et destiné à assembler un premier et un deuxième brin d'un bracelet pour ouvrir ou agrandir le bracelet, le fermoir comprenant une molette (18) dont la position longitudinale est fixe par rapport au couvercle (10), la rotation de la molette permettant de régler la longueur du bracelet,
**caractérisé par** :
une tige filetée (20) parallèle au plan du bracelet, la tige filetée étant liée à un premier brin (2) du bracelet,
la rotation de la molette entraînant un vissage respectivement un dévissage de la tige filetée (20) de manière à déplacer ledit premier brin (2) par rapport au couvercle (10).

2. Le fermoir de la revendication 1, danslequel ladite molette (18) comporte un trou taraudé, ladite tige filetée (20) étant engagée dans ledit trou taraudé de manière à ce que la rotation de la molette entraîne le vissage respectivement le dévissage de ladite tige dans ladite molette.

3. Le fermoir de la revendication 1, dans lequel ladite tige filetée (20) est solidaire de ladite molette (18),
ladite tige (20) étant engagée dans un trou taraudé dudit premier brin (2),
de manière à ce que la rotation de la molette (18) avec la tige filetée (20) entraîne le vissage respectivement le dévissage de ladite tige filetée (20) dans ledit trou taraudé.

4. Le fermoir de l'une des revendications 1 à 3, dans lequel ladite tige filetée (20) est parallèle à l'axe longitudinal du bracelet.

5. Le fermoir de l'une des revendications 1 à 4, le couvercle recouvrant la dite tige filetée (20).

6. Le fermoir de la revendication 5, ladite molette (18) pouvant être actionnée lorsque le couvercle (10) est fermé.

7. Le fermoir de la revendication 6, ledit couvercle (10) comportant une fenêtre (24) permettant d'accéder à une portion de la surface externe de la molette (18) pour régler la longueur du bracelet.

8. Le fermoir de l'une des revendications5 à 7, ladite molette (18) étant maintenue contre la face intérieure dudit couvercle à l'aide d'au moins un arceau (22) traversé par ladite tige (20).

9. Le fermoir de l'une des revendications5 à 8, comprenant des lamesdéployantes (5, 8) se refermant sous ledit couvercle (10) en position fermée et se déployant horsdu couvercle (10) en position ouverte.

10. Le fermoir de la revendication 9, lesdites lames déployantes comportant un brin central (5) se refermant entre les deux brins latéraux (8) d'un brancard, ledit brin central occupant une seule épaisseur avec ledit brancard en position fermée.

11. Le fermoir de l'une des revendications9 ou 10, ladite tige filetée (20) étant cachée dans un espace entre ledit couvercle (10) et lesdites lames déployantes (5, 8) lorsque le couvercle (10) est fermé.

12. Le fermoir de l'une des revendications9 à 11, comportant au moins un poussoir (12) pour libérer lesdites lames déployantes (5, 8) et permettre l'ouverture du fermoir.

13. Le fermoir de l'une des revendications 5 à 12, ladite tige filetée (20) étant liée à un maillon de bracelet (2) coulissant sous ledit couvercle.

14. Le fermoir de la revendication 13, ledit maillon étant guidé entre la face supérieure (29) du couvercle et des portions de guidage (28) du couvercle sous ledit maillon.

15. Le fermoir de la revendication 14, ledit couvercle (10) étant formé par pliage et étampage à partir d'une tôle d'épaisseur uniforme.

16. Le fermoir de l'une des revendications 1 à 15, la plus grande partie de ladite molette (18) étant logée sous le couvercle (10).

## Claims

1. Wristlet clasp (1) provided with a cover (10) and designed to assemble a first and a second end of a wristlet to open or increase the wristlet, with the clasp comprising a wheel (18) whose longitudinal position is fixed relative to the cover (10), where the rotation of the wheel allows the wristlet length to be adjusted,
**characterized by**:
a threaded rod (20) parallel to the plane of the wristlet, with the threaded rod being connected to a first end (2) of the wristlet,
the rotation of the wheel causing a screwing respectively unscrewing of the threaded rod (20) so as to move said first end (2) relative to the cover (10).

2. The clasp of claim 1, wherein said wheel (18) comprises a bored hole, said threaded rod (20) being engaged in said bored hole so that the rotation of the wheel causes the screwing respectively unscrewing of said rod in said wheel.

3. The clasp of claim 1, wherein said threaded rod (20) is fixedly united with said wheel (18),
with said rod (20) being engaged in a bored hole of said first end (2),
so that the rotation of the wheel (18) with the threaded rod (20) causes the screwing respectively unscrewing of said threaded rod (20) in said bored hole.

4. The clasp of one of the claims 1 to 3, wherein said threaded rod (20) is parallel to the wristlet's longitudinal axis.

5. The clasp of one of the claims 1 to 4, with the cover covering said threaded rod (20).

6. The clasp of claim 5, with said wheel (18) being capable of being actuated when the cover (10) is closed.

7. The clasp of claim 6, with said cover (10) having an opening (24) allowing access to a portion of the outer surface of the wheel (18) to adjust the wristlet length.

8. The clasp of one of the claims 5 to 7, where said wheel (18) is held against the inner side of said cover with the aid of at least one bow (22) traversed by said rod (20).

9. The clasp of one of the claims 5 to 8, having unfolding blades (5, 8) that close under said cover (10) in closed position and unfold outside the cover (10) in open position.

10. The clasp of claim 9, said unfolding blades having a central bit (5) closing between the two lateral bits (8) of a chassis, said central bit taking up a single width with said chassis in closed position.

11. The clasp of one of the claims 9 or 10, with said threaded rod (20) being hidden in a space between said cover (10) and said unfolding blades (5, 8) when the cover (10) is closed.

12. The clasp of one of the claims 9 to 11, having at least one push-button (12) for releasing said unfolding blades (5, 8) and allowing the clasp to open.

13. The clasp of one of the claims 5 to 12, with said threaded rod (20) being connected to a wristlet link (2) sliding under said cover.

14. The clasp of claim 13, where said link is guided between the upper side (29) of the cover and guiding portions (28) of the cover under said link.

15. The clasp of claim 14, with said cover (10) being formed by folding and die stamping from a sheet of uniform thickness.

16. The clasp of one of the claims 1 to 15, where the greatest part of said wheel (18) is accommodated under the cover (10).

## Patentansprüche

1. Armbandverschluss (1) mit einer Abdeckung (10) und angelegt, um ein erstes und ein zweites Ende des Armbands zu montieren, um das Armband zu öffnen oder zu vergrössern, mit dem Verschluss umfassend ein Rad (18), dessen Längsposition relativ zu der Abdeckung (10) befestigt ist, wobei die Rotation des Rades es erlaubt, die Armbandlänge anzupassen,
**gekennzeichnet, durch**
einen Gewindestab (20) parallel zu der Ebene des Armbands, wobei der Gewindestab mit einem ersten Ende (2) des Armbands verbunden ist,
wobei die Rotation des Randes ein Schrauben oder Abschrauben des Gewindestabs (20) verursacht, um besagtes erstes Ende (2) relativ zur Abdeckung (10) zu bewegen.

2. Der Armbandverschluss gemäss Anspruch 1, wobei besagtes Rad (18) eine Bohrung umfasst, besagter Gewindestab (20) ist mit besagter Bohrung gekuppelt, so dass die Rotation des Rades das Schrauben oder Abschrauben des besagten Stabs in besagtem Rad verursacht.

3. Der Armbandverschluss gemäss Anspruch 1, wobei besagter Gewindestab (20) fest mit besagten Rad (18) verbunden ist,
mit besagtem Stab (20) gekuppelt in einem Bohrloch des besagten ersten Endes (2),
so dass die Rotation des Rades (18) mit dem Gewindestab (20) das Schrauben bzw. Abschrauben des Gewindestabs (20) in besagter Bohrung verursacht.

4. Der Armbandverschluss gemäss einem der Ansprüche 1 bis 3, wobei besagter Gewindestab (20) parallel zu der Längsachse des Armbands ist.

5. Der Armbandverschluss gemäss einem der Ansprüche 1 bis 4, wobei besagte Abdeckung besagten fGewindestab (20) abdeckt.

6. Der Armbandverschluss gemäss Anspruch 5, wobei besagtes Rad (18) betätigt werden kann, wenn die Abdeckung (10) geschlossen ist.

7. Der Armbandverschluss gemäss Anspruch 6, wobei besagte Abdeckung (10) eine Öffnung (24) hat, dies es erlaubt, auf einen Teil der äusseren Oberfläche des Rades (18) zuzugreifen, um die Länge des Armbands anzupassen.

8. Der Armbandverschluss gemäss einem der Ansprüche 5 bis 7, wobei besagtes Rad (18) in der Innenseite der besagten Abdeckung mit der Hilfe mindestens eines Bogens (22), durch welches der Stab (20) geführt ist, gehalten wird.

9. Der Armbandverschluss gemäss einem der Ansprüche 5 bis 8, mit entfaltbaren Blättern (5, 8), welche besagte Abdeckung (10) in geschlossener Position schliessen und in einer offenen Position ausserhalb der Abdeckung (10) entfaltet sind.

10. Der Armbandverschluss gemäss Anspruch 9, wobei die entfaltbaren Blätter einen zentralen Teil (5) haben, die zwischen den Seitenteilen (8) eines Chassis schliessen, besagtes zentralen Teil hat eine einzelne Weite mit dem Chassis in geschlossener Position.

11. Der Armbandverschluss gemäss einem der Ansprüche 9 oder 10, wobei besagter Gewindestab (20) in einer Platz zwischen besagter Abdeckung (10) und besagtem Blättern (5, 8) versteckt ist, wenn die Abdeckung (10) geschlossen ist.

12. Der Armbandverschluss gemäss einem der Ansprüche 9 bis 11, mit mindestens einem Drückknopf (12), um besagte entfaltbare Blätter (5, 8) zu lösen, was es erlaubt, den Verschluss zu öffnen.

13. Der Armbandverschluss gemäss einem der Ansprüche 5 bis 12, wobei besagter Gewindestab (20) mit einem Armbandverbindungsstück (2) verbunden ist, welches unter die Abdeckung geleitet.

14. Der Armbandverschluss gemäss Anspruch 13, in welchem besagtes Verbindungsstück zwischen der oberen Seite (29) der Abdeckung und Führungsteilen (28) der Abdeckung (28) unter besagtem Verbindungsstück geführt ist.

15. Der Armbandverschluss gemäss Anspruch 14, in welchem besagte Abdeckung (10) durch Faltung und Prägung von einer Platte von gleichmässiger Dicke geformt ist.

16. Der Armbandverschluss gemäss einem der Ansprüche 1 bis 15, in welchem der grösste Teil des besagten Rades (18) unter der Abdeckung (10) beherbergt ist.
